# EUROPÄISCHE PATENTSCHRIFT

(11) **EP 0 384 169 B1**
(45) Veröffentlichungstag und Bekanntmachung des Hinweises auf die Patenterteilung: **19.08.1992**
(21) Anmeldenummer: 90101871.3
(22) Anmeldetag: 31.01.1990
(51) Int. Cl.: A63B 21/00, A63B 23/00, A63B 21/06, A63B 21/072, A63B 21/078, A63B 23/02, A63B 23/04, A63B 23/12, A63B 23/035

(54) **Kraftsportübungsgerät zur Durchführung verschiedener Kraftübungen**
Strong athletics exercising device for various muscle exercises
Appareil pour effectuer des exercices nécessitant différentes forces physiques

(30) Priorität: 22.02.1989 DE 8902105 U
(43) Veröffentlichungstag der Anmeldung: 29.08.1990
(73) Patentinhaber: Heinz Kettler GmbH & Co., D-59469 Ense (DE)
(72) Erfinder: Kettler, Heinz,, D-4763 Ense-Parsit (DE)
(74) Vertreter: Schirmer, Siegfried, Dipl.-Ing.

(56) Entgegenhaltungen:
- EP-A- 0 300 206
- WO-A-86/02848
- DE-A- 3 622 705
- FR-A- 2 501 050
- GB-A- 1 318 239
- GB-A- 2 148 726
- US-A- 3 614 097
- US-A- 4 324 398
- US-A- 4 546 967
- US-A- 4 653 751

## Beschreibung

Die Erfindung betrifft ein Kraftsportübungsgerät zur Durchführung verschiedener Kraftübungen mit einer auf einem Rahmen ruhenden, eine Sitzfläche und eine Rückenlehne aufweisenden Trainingsbank, an deren einem Ende ein Beincurler und an deren anderem Ende durch eine oder mehrere Stütze(n) getragene Einrichtungen zur Hantelablage und zur Aufnahme einer Butterflystation und einer Latissimus-Einrichtung angeordnet ist bzw. sind, wobei die Stützen auf einem Bodenriegel und/oder direkt auf dem Boden lagern.

Bei den bekannten Kraftsportübungsgeräten der aufgezeigten Gattung sind die zur Ablage der Hantelstange erforderlichen Stützen seitlich am Kopfende der Sitzfläche angeordnet. In diesem Bereich befindet sich aber auch die Butterflystation. Für die Durchführung von Butterflyübungen stören die Stützen für die Ablage der Hantelstange, d. h., die erwähnten Stützen in ihrer Funktionsstellung verhindern eine ordnungsgemäße Benutzung der Butterflystation.

Um diesen Mangel zu beseitigen, werden entweder die Stützen für die Ablage der Hantelstange auf einer unteren Schiene parallel zur Sitzfläche verschoben oder die Sitzfläche wird in Längsrichtung aus dem Bereich der genannten Stützen herausgefahren.

Der Erfindung liegt die Aufgabe zugrunde, das Kraftsportübungsgerät so auszubilden, daß ohne Verschieben bestimmter Teile die verschiedenen Kraftübungen ausführbar sind.

Diese Aufgabe wird erfindungsgemäß dadurch gelöst, daß die Stützen für die Ablage der Hantelstange aus ihrem Funktionsbereich herausschwenkbar angeordnet sind und hierfür ein Gelenk vorgesehen ist. Zweckmäßigerweise ist das Gelenk am unteren Ende der Stützen angeordnet.

Vorteilhafterweise dient zur Aufnahme der verschwenkten Stützen eine Auflage, die mit einem elastischen Belag versehen ist. Die Auflage kann zur Verhinderung eines unbeabsichtigten Verschiebens oder Zurückverschwenkens der Stützen mit entsprechenden Arretierungsmitteln versehen sein.

In Ausgestaltung der Erfindung ist außerhalb und oberhalb der Sitzfläche an einer Stütze oder indirekt an einem Stützenpaar zur Ausführung von Zugübungen unter Verwendung eines Seils durch eine auf der Sitzfläche befindliche Person eine Zusatzumlenkrolle angeordnet. Zweckmäßigerweise ist die Zusatzumlenkrolle in veränderlicher Höhe aufsteckbar. Vorteilhaft ist es, die Zusatzumlenkrolle unterhalb der Rückenlehne anzuordnen und am freien Ende des über die Zusatzumlenkrolle geführten Seils einen Griff bzw. eine Griffschlaufe anzuordnen.

Bei einem bevorzugten Ausführungsbeispiel ist die Sitzfläche zweigeteilt ausgeführt, wobei die beiden Teile der Sitzfläche im Abstand zueinander gelagert und um einen gemeinsamen Drehpunkt einzeln in eine senkrechte Stellung ankippbar gelagert sind. Die Stirnseiten der beiden Teile der Sitzfläche können nach oben abgeschrägt oder abgerundet verlaufen. Zweckmäßigerweise sind die beiden Teile der Sitzfläche durch einen unteren Beschlag, der abgewinkelt verlaufen kann, an den Drehpunkt angeschlossen.

Es ist vorteilhaft, wenn der Beincurler in einer senkrecht auf dem Boden stehenden Stütze von oben einsetzbar und in unterschiedlicher Höhe in der Stütze arretierbar ist und zur Festlegung des zur Latissimus-Einrichtung führenden Seils eine Seileinklemmeinrichtung angeordnet ist.

Durch die erfindungsgemäße Ausbildung lassen sich die Stützen für die Ablage der Hantelstange mit einem Minimum an konstruktivem Aufwand aus dem Bereich der Butterflyübungen herausschwenken und durch die Anordnung der Zusatzumlenkrolle zusätzliche Zugübungen ausführen.

Ein Ausführungsbeispiel der Erfindung ist in der Zeichnung dargestellt und wird nachfolgend näher beschrieben. Die einzige Figur zeigt eine Seitenansicht eines Kraftsportübungsgeräts.

Die Trainingsbank des Kraftsportübungsgeräts besitzt einen Rahmen 18 mit einer Sitzfläche 7 und einer Rückenlehne 4. Am Fußende der Trainingsbank ist ein Beincurler 12 in einer senkrecht auf dem Boden stehenden Stütze 13 von oben einsetzbar und über eine bekannte Arretiervorrichtung 14 in der gewünschten Höhe festklemmbar.

Auf der dem Beincurler 12 entgegengesetzten Seite der Trainingsbank sind zunächst ein Stützenpaar 1 für die Ablage 2 für die Hantelstange 2′ , ein Stützenpaar 5 für die Butterflystation 21, eine Stütze 20 für die Latissimus-Einrichtung 15 und eine Stütze 19 für die verschiedenen Seilführungen angeordnet.

Die Stützen 1 für die Ablage 2 der Hantelstange 2′ besitzen am unteren Ende jeweils ein Gelenk 3. Um diese Gelenke 3 werden die Stützen 1 aus dem Bereich der Butterflystation 21 in die in der Figur gestrichelt dargestellte Lage verschwenkt. In der verschwenkten Lage werden die Stützen 1 in einer nichtdargestellten Auflage arretiert.

Über die unterhalb der Rückenlehne 4 an einem Querholm der Stützen 5 angebrachte Zusatzumlenkrolle 6 ist ein Seil 8 geführt, an dessen freiem Ende eine Griffschlaufe 9 angeordnet ist.

Die Sitzfläche 7 ist zweigeteilt ausgeführt, wobei die beiden Teile einzeln um einen gemeinsamen Drehpunkt 10 in eine senkrechte Stellung ankippbar gelagert sind. Wie in der Figur dargestellt, ist zwischen den beiden Teilen der Sitzfläche 7 ein Abstand vorhanden. Die Stirnseiten der beiden Teile der Sitzfläche 7 verlaufen nach oben abgeschrägt. Unterhalb der Sitzfläche 7 ist ein abgewinkelt verlaufender Beschlag 11 angeordnet, an dem beide Teile der Sitzfläche 7 angeschlossen sind. Zur Festlegung des zur Latissimus-Einrichtung 15 führenden Seils 16 ist eine Seileinklemmeinrichtung 17 angeordnet. Eine Einklemmung und damit Blockierung des Seils 16 ist dann wünschenswert, wenn die Latissimus-Einrichtung 15 bei Übungen unter Verwendung der Butterflystation 21 stören könnte.

### Aufstellung der Bezugszeichen:

1 Stützen für Hantelstange
2 Ablage für Hantelstange
2′ Hantelstange
3 Gelenk für 1
4 Rückenlehne
5 Stützen für 21
6 Zusatzumlenkrolle
7 Sitzfläche
8 Seil
9 Griffschlaufe
10 Drehpunkt
11 Beschlag
12 Beincurler
13 Stütze für 12
14 Arretiervorrichtung in 13
15 Latissimus-Einrichtung
16 Seil für 15
17 Seileinklemmeinrichtung
18 Rahmen
19 Stütze für Seilführungen
20 Stütze für 15
21 Butterflystation

## Patentansprüche

1. Kraftsportübungsgerät zur Durchführung verschiedener Kraftübungen mit einer auf einem Rahmen ruhenden, eine Sitzfläche und eine Rückenlehne aufweisenden Trainingsbank, an deren einem Ende ein Beincurler und an deren anderem Ende durch eine oder mehrere Stütze(n) getragene Einrichtungen zur Hantelablage und zur Aufnahme einer Butterflystation und einer Latissimus-Einrichtung angeordnet ist bzw. sind, wobei die Stützen auf einem Bodenriegel und/oder direkt auf dem Boden lagern, dadurch gekennzeichnet, daß die Stützen (1) für die Ablage (2) der Hantelstange (2′) aus ihrem Funktionsbereich herausschwenkbar angeordnet sind.

2. Kraftsportübungsgerät nach Anspruch 1, dadurch gekennzeichnet, daß die Stützen (1) für die Ablage (2) der Hantelstange (2′) mit je einem Gelenk (3) versehen sind.

3. Kraftsportübungsgerät nach Anspruch 1 oder 2, dadurch gekennzeichnet, daß das Gelenk (3) am unteren Ende der Stützen (1) angeordnet ist.

4. Kraftsportübungsgerät nach einem der Ansprüche 1 bis 3, gekennzeichnet durch eine Auflage zur Aufnahme der verschwenkten Stützen (1).

5. Kraftsportübungsgerät nach Anspruch 4, dadurch gekennzeichnet, daß die Auflage mit einem elastischen Belag versehen ist.

6. Kraftsportübungsgerät nach Anspruch 4 oder 5, dadurch gekennzeichnet, daß an der Auflage Mittel zur Arretierung der verschwenkten Stützen (1) angeordnet sind.

7. Kraftsportübungsgerät nach einem der Ansprüche 1 bis 6, dadurch gekennzeichnet, daß außerhalb und oberhalb der Sitzfläche (7) an einer Stütze (20) oder indirekt an einem Stützenpaar (5) zur Ausführung von Zugübungen unter Verwendung eines Seils (8) durch eine auf der Sitzfläche befindliche Person eine Zusatzumlenkrolle (6) angeordnet ist.

8. Kraftsportübungsgerät nach Anspruch 7, dadurch gekennzeichnet, daß die Zusatzumlenkrolle (6) in veränderlicher Höhe anbringbar ist.

9. Kraftsportübungsgerät nach Anspruch 7 oder 8, dadurch gekennzeichnet, daß die Zusatzumlenkrolle (6) an einem die Stützen (5) verbindenden Querholm angeordnet ist.

10. Kraftsportübungsgerät nach einem der Ansprüche 7 bis 9, dadurch gekennzeichnet, daß die Zusatzumlenkrolle (6) unterhalb der Rückenlehne (4) angeordnet ist.

11. Kraftsportübungsgerät nach einem der Ansprüche 7 bis 10, dadurch gekennzeichnet, daß am freien Ende des über die Zusatzumlenkrolle (6) geführten Seils (8) ein Griff bzw. eine Griffschlaufe (9) angeordnet ist.

12. Kraftsportübungsgerät nach einem der Ansprüche 1 bis 11, dadurch gekennzeichnet, daß die Sitzfläche (7) zweigeteilt ausgeführt ist und die beiden Teile einzeln um einen gemeinsamen Drehpunkt (10) in eine senkrechte Stellung ankippbar gelagert sind.

13. Kraftsportübungsgerät nach Anspruch 12, dadurch gekennzeichnet, daß die beiden Teile der Sitzfläche (7) im Abstand zueinander gelagert sind.

14. Kraftsportübungsgerät nach Anspruch 12 oder 13, dadurch gekennzeichnet, daß die Stirnseiten der beiden Teile der Sitzfläche (7) nach oben abgeschrägt oder abgerundet verlaufen.

15. Kraftsportübungsgerät nach einem der Ansprüche 12 bis 14, dadurch gekennzeichnet, daß die beiden Teile der Sitzfläche (7) durch einen unteren Beschlag (11) an den Drehpunkt (10) angeschlossen sind.

16. Kraftsportübungsgerät nach einem der Ansprüche 12 bis 15, dadurch gekennzeichnet, daß der Beschlag (11) abgewinkelt ausgebildet ist.

17. Kraftsportübungsgerät nach einem der Ansprüche 1 bis 16, dadurch gekennzeichnet, daß der Beincurler (12) in einer senkrecht auf dem Boden stehenden Stütze (13) von oben einsetzbar und in unterschiedlicher Höhe in der Stütze (13) arretierbar ist.

18. Kraftsportübungsgerät nach einem der Ansprüche 1 bis 17, dadurch gekennzeichnet, daß zur Festlegung des zur Latissimus-Einrichtung (15) führenden Seils (16) eine Seileinklemmeinrichtung (17) angeordnet ist.

19. Kraftsportübungsgerät nach einem der Ansprüche 1 bis 18, dadurch gekennzeichnet, daß die Zusatzumlenkrolle (6) aufsteckbar ausgebildet ist.

## Claims

1. Physical training apparatus for the carrying out of various physical exercises, comprising a training bench resting on frame and having a seating surface and a backrest, at one end of which bench is arranged a leg curler and at the other end of which bench are arranged devices, which are carried by one or more support(s), for the dumbbell rest and for the reception of a butterfly station and of a Lattisimus device, wherein the supports bear on a base beam and/or directly on the base, characterised thereby that the supports (1) for the rest (2) of the dumbbell bar (2′) are arranged to be pivotable out of its work range.

2. Physical training apparatus according to claim 1, characterised thereby that the supports (1) for the rest (2) of the dumbbell bar (2′) are each provided with a swivel joint (3).

3. Physical training apparatus according to claim 1 or 2, characterised thereby that the swivel joint (3) is arranged at the lower end of the supports (1).

4. Physical training apparatus according to one of claims 1 to 3, characterised by a rest for the reception of the pivoted supports (1).

5. Physical training apparatus according to claim 4, characterised thereby that the rest is provided with a resilient coating.

6. Physical training apparatus according to claim 4 or 5, characterised thereby that arranged at the rest are means for retaining the pivoted supports (1).

7. Physical training apparatus according to one of claims 1 to 6, characterised thereby that an additional deflecting roller, for the carrying out of tension exercises with use of a cable (8) by a person disposed on the seating surface, is arranged beyond and above the seating surface (7) at a support (20) or indirectly at a pair of supports (5).

8. Physical training apparatus according to claim 7, characterised thereby that the additional deflecting roller (6) is positionable at changeable height.

9. Physical training apparatus according to claim 7 or 8, characterised thereby that the additional deflecting roller (6) is arranged at a crossbeam connecting the supports (5).

10. Physical training apparatus according to one of claims 7 to 9, characterised thereby that the additional deflecting roller (6) is arranged below the backrest (4).

11. Physical training apparatus according to one of claims 7 to 10, characterised thereby that a grip or a grip loop (9) is arranged at the free end of the cable (8) guided over the additional deflecting roller (6).

12. Physical training apparatus according to one of claims 1 to 11, characterised thereby that the seating surface (7) is executed divided in two parts and the two parts are individually tiltable about a common rotational point (10) into a vertical setting.

13. Physical training apparatus according to claim 12, characterised thereby that the two parts of the seating surface (7) are mounted at a spacing relative to one another.

14. Physical training apparatus according to claim 12 or 13, characterised thereby that the end faces of the two parts of the seating surface (7) extend upwardly chamfered or rounded off.

15. Physical training apparatus according to one of claims 12 to 14, characterised thereby that the two parts of the seating surface (7) are connected by a lower fitting at the rotational point (10).

16. Physical training apparatus according to one of claims 12 to 15, characterised thereby that the fitting (11) is constructed to be angled.

17. Physical training apparatus according to one of claims 1 to 16, characterised thereby that the leg curler (12) is insertable from above into a support (13) standing vertically on the base and is lockable at different heights in the support (13).

18. Physical training apparatus according to one of claims 1 to 17, characterised thereby that a cable clamping device (17) is arranged for the fixing of the cable (16) leading to the Lattissimus device (15).

19. Physical training apparatus according to one of claims 1 to 18, characterised thereby that the additional deflecting roller (6) is constructed to be attachable.

## Revendications

1. Appareil pour effectuer des exercices de sports de force, permettant d'exécuter différents exercices de force physiques, comportant, montés sur un châssis, un banc d'entraînement présentant une surface d'assise et un dossier, à une extrémité un pédalier, à l'autre des dispositifs, portés par une ou plusieurs colonnes et servant à recevoir des haltères, une station "butterfly" et un dispositif "latissimus", les colonnes reposant sur un ancrage au sol et/ou directement sur celui-ci, caractérisé en ce que les colonnes (1) portant les appuis (2) recevant les arbres d'haltères (2') peuvent être écartées de leur position active par basculement.

2. Appareil selon la revendication 1, caractérisé en ce que les colonnes (1) portant les appuis (2) recevant les arbres des haltères (2') sont munies chacune d'une articulation (3).

3. Appareil selon la revendication 1 ou 2, caractérisé en ce que l'articulation (3) est placée à l'extrémité inférieure des colonnes (1).

4. Appareil selon l'une quelconque des revendications 1 à 3, caractérisé en ce qu'il comporte un appui pour recevoir les colonnes (1) en position basculée.

5. Appareil selon la revendication 4, caractérisé en ce que l'appui est muni d'un revêtement élastique.

6. Appareil selon la revendication 4 ou 5, caractérisé en ce que l'appui est équipé de moyens pour maintenir les colonnes (1) en position basculée.

7. Appareil selon l'une quelconque des revendications 1 à 6, caractérisé en ce que, pour permettre l'exécution, par l'intermédiaire d'un câble (8), de mouvements de traction par une personne se trouvant sur la surface d'assise, une poulie de renvoi auxiliaire (6) est fixée à une colonne (20) ou indirectement à une paire de colonne (5), en dehors et au-dessus de la surface d'assise (7).

8. Appareil selon la revendication 7, caractérisé en ce que la poulie auxiliaire (6) de renvoi est montée réglable en hauteur.

9. Appareil selon la revendication 7 ou 8, caractérisé en ce que la poulie auxiliaire (6) de renvoi est montée sur une traverse reliant les colonnes (5).

10. Appareil selon l'une quelconque des revendications 7 à 9, caractérisé en ce que la poulie auxiliaire de renvoi (6) est disposée en dessous du dossier (4).

11. Appareil selon l'une quelconque des revendications 7 à 10, caractérisé en ce que l'extrémité libre du câble (8) passant sur la poulie auxiliaire de renvoi (6) est munie d'une poignée ou d'une boucle de prise.

12. Appareil selon l'une quelconque des revendications 1 à 11, caractérisé en ce que la surface d'assise est réalisée en deux parties dont chacune peut être amenée en position verticale par basculement autour d'un pivot commun (10).

13. Appareil selon la revendication 12, caractérisé en ce que les deux parties de la surface d'assise (7) sont séparées par un espacement.

14. Appareil selon la revendication 12 ou 13, caractérisé en ce que les faces frontales des deux parties de la surface d'assise (7) sont en pente vers le haut ou arrondies.

15. Appareil selon l'une quelconque des revendications 12 à 14, caractérisé en ce que les deux parties de la surface d'assise (7) sont articulées au pivot (10) par l'intermédiaire d'une armature inférieure (11).

16. Appareil selon l'une quelconque des revendications 12 à 15, caractérisé en ce que l'armature comporte une partie coudée.

17. Appareil selon l'une quelconque des revendications 1 à 16, caractérisé en ce que le rotateur de jambes (12) peut être monté par le haut dans un pied (13) perpendiculaire au sol, et bloqué à une hauteur variable dans ce pied.

18. Appareil selon l'une quelconque des revendications 1 à 17, caractérisé en ce qu'il comporte un dispositif de commande du câble (17) permettant de bloquer le câble conduisant au dispositif "latissiums".

19. Appareil selon l'une quelconque des revendications 1 à 18, caractérisé en ce que la poulie auxiliaire de renvoi (6) est emboîtable.
